# EUROPÄISCHE PATENTSCHRIFT

(11) **EP 0 026 934 B1**
(45) Veröffentlichungstag und Bekanntmachung des Hinweises auf die Patenterteilung: **18.07.1984**
(21) Anmeldenummer: 80106018.7
(22) Anmeldetag: 04.10.1980
(51) Int. Cl.: F17C 7/00, G05D 16/00

(54) **Vorrichtung zum Entleeren von Behältern**
Device for emptying reservoirs
Dispositif pour vider des réservoirs

(30) Priorität: 08.10.1979 DE 2940755; 27.06.1980 DE 3024251
(43) Veröffentlichungstag der Anmeldung: 15.04.1981
(73) Patentinhaber: Linde Aktiengesellschaft, 65189 Wiesbaden (DE)
(72) Erfinder: Meinass, Helmut, D-8190 Wolfratshausen (DE); Volz, Bernhard, D-8000 München 82 (DE)
(74) Vertreter: Schaefer, Gerhard, Dr.

## Beschreibung

Die Erfindung betrifft eine Vorrichtung zum Entleeren von Behältern, in denen Gas unter Druck gespeichert ist, mit zwei Behältergruppen, die an jeweils eine Entnahmeleitung angeschlossen sind, mit einem ersten, einen Präferenzstrom regelnden Druckregler und einem zweiten, einen Komplementärstrom regelnden Druckregler sowie einer Umschaltvorrichtung, über die eine Behältergruppe wahlweise an den ersten oder zweiten Druckregler und die andere Behältergruppe an den jeweils anderen Druckregler anschließbar ist.

Es ist bekannt, Gas in Behältern in einem Lösungsmittel gelöst unter Druck zu speichern, diese zu transportieren und das Gas am Verbrauchsort unter Entspannung und damit Entlösung zu entnehmen. Dabei können die Behälter mit Hilfe von einem oder mehreren parallelgeschalteten Druckminderern so lange entleert werden, bis die aus den Flaschen freiwerdende Gasmenge nicht mehr ausreicht, um den durchschnittlich erforderlichen Gasbedarf eines Verbrauchers zu decken. Außer der vom Behälterenddruck und der Temperatur im Behälterinneren abhängigen Menge an Sättigungsgas kann bei den bekannten Verfahren eine weitere Menge Gas ungenutzt in den Behältern verbleiben.

Beispielsweise kann der Gasinhalt von Acetylenflaschen nur dann vollständig, d. h. bis auf die Sättigungsmenge genutzt werden, wenn die pro Zeiteinheit entnommene Gasmenge sehr niedrig gewählt wird und das Gas auf einen sehr niedrigen Druck (Hinterdruck) entspannt wird. Sobald aber eine der genannten Bedingungen nicht erfüllt ist, die Flaschen also einer hohen oder unregelmäßigen Belastung ausgesetzt sind, oder mit einem hohen Hinterdruck gearbeitet wird, bleibt neben dem Sättigungsgas noch nutzbares Gas in den Flaschen zurück. Ein Grund hierfür ist z. B., daß die bei der Entnahme aus den Flaschen benötigte Entlösungs-, Adsorptions- und/oder Verdampfungswärme nicht ausreichend schnell in die Flaschen eingebracht werden kann.

Ein weiterer Grund für die unzureichende Entleerung von Behältern ist, daß der Druckverlust im Druckminderer bei sinkendem Vordruck (Druck des Gases vor dem Druckminderer) extrem ansteigt, so daß eine große Druckdifferenz zwischen Vor- und Hinterdruck verbleibt. Bei vorgegebenem Hinterdruck bedeutet dies einen hohen Vordruck und somit einen hohen Behälterdruck.

Durch die US-A-2 968 162 ist eine Vorrichtung zum Entleeren von Behältern, in denen verflüssigte Gase unter geringem Druck gespeichert sind, bekannt. Dabei werden zwei Behältergruppen verwendet, von denen zunächst nur eine Behältergruppe entleert wird. Sobald der Druck in der Verbraucherleitung unter einen bestimmten Wert sinkt, wird dem Gas dieser Behältergruppe Gas aus der anderen Behältergruppe in einer die fehlende Gasmenge ausgleichenden Menge zugemischt.

Sollen aber Actylenflaschen mit dieser bekannten Vorrichtung entleert werden, so können Schwierigkeiten entstehen.

Acetylen wird üblicherweise mit einem Druck von 0,8 bar abgegeben. Dieses Druckniveau darf etwa um 0,1 bar nach oben oder unten schwanken. Bei der bekannten Vorrichtung kann nun der Fall eintreten, daß es nicht möglich ist, einerseits Acetylen bei dem oben angesprochenen konstanten Druckniveau zu liefern und andererseits Gas im wesentlichen nur einer Behältergruppe als Präferenzstrom zu entnehmen.

Der Erfindung liegt daher die Aufgabe zugrunde, eine Vorrichtung zu entwickeln, die eine weitgehende Entleerung von Behältern, in denen Gas unter Druck in einem Lösungsmittel gespeichert ist, ermöglicht.

Diese Aufgabe wird erfindungsgemäß dadurch gelöst, daß die Scharen der Volumenstromkennlinien (Linien konstanten Durchflusses V zwischen einem der Nennleistung des Druckreglers entsprechenden Volumenstrom V_{N} und einem minimalen Volumenstrom Vᵢ) der beiden Druckregler in einem Diagramm, bei dem der Vordruck (pᵥ) auf der Ordinate über dem Hinterdruck (pₕ) auf der Abszisse aufgetragen ist, derart verlaufen, daß ausgehend von einem maximalen Vordruck (ps):
a) der Hinterdruck (pₕ) des den Präferenzstrom regelnden Druckreglers mit sinkendem Vordruck (pᵥ) zunächst in einem weiten Druckbereich
   - entweder leicht ansteigt, um nach Erreichen eines Maximums immer stärker abzusinken
   - oder konstant bleibt, um dann immer stärker abzufallen, bis die Steigung der Kennlinien (V^{P}) gegenüber der Abszisse nur noch gering ist, und
b) der Hinterdruck (pₕ) des den Komplementärstrom regelnden Druckreglers mit sinkendem Vordruck (pᵥ) zunächst in einem weiten Druckbereich entweder konstant bleibt oder leicht abfällt, um dann immer stärker abzufallen, bis die Steigung der Kennlinien (V^{K}) gegenüber der Abszisse ebenfalls nur noch gering ist.

Es ist festgestellt worden, daß bei einem derartigen Verlauf der Volumenstromkennlinien ein Entleeren von Acetylen mit einem im wesentlichen konstanten Hinterdruck in der erfindungsgemäß beschriebenen Weise mit einem Präferenzstrom und einem diesen ergänzenden Komplementärstrom möglich ist, wobei Acetylenbehälter weitgehend entleert werden können.

Die den Präferenzstrom liefernden Behälter werden nach Entleerung gegen gefüllte Behälter ausgetauscht, wobei der gesamte Gasbedarf wenigstens für die Dauer des Austauschs der leeren Behälter durch die weiteren Behälter gedeckt wird und nach dem Austausch den nun vollen Behältern der Komplementärstrom, den weiteren Behältern der Präferenzstrom entnommen wird.

Dabei wird ein Behälter (oder auch mehrere, an eine gemeinsame Entnahmeleitung angeschlossene Behälter) zunächst weitgehend entleert. Kann das Gas nicht mehr in einer Menge bereitgestellt werden, die den durchschnittlichen Gasbedarf deckt, kann auch das in den Behältern verbliebene, nutzbare Gas, das aus den weitgehend entleerten Behältern austreten kann, das zur vollständigen Deckung des Bedarfs aber nicht ausreicht, entnommen werden. Dazu sind weitere, mit dem gleichen Gas gefüllte Behälter notwendig, aus denen Gas entnommen, in einem Druckminderer entspannt und dem Verbraucher als Komplementärstrom zugeleitet wird. Das aus dem weitgehend entleerten Behälter austretende, entspannte Gas als Präferenzstrom wird mit dem aus den gefüllten Behältern austretenden Gas erst zusammengeführt, nachdem dieses auf Hinterdruck entspannt worden ist. Die Menge des den gefüllten Behältern entnommenen und dem Gas des weitgehend entleerten Behälters zuzumischenden Gases deckt hierbei genau den Fehlbetrag, der dem weitgehend entleerten Behälter nicht mehr entnommen werden kann.

Mit dieser Verfahrensweise ist es möglich, Behälter nahezu vollständig bis auf das in Abhängigkeit der Temperatur zurückbleibende Sättigungsgas zu entleeren. In dem Behälter verbleibt ein Restdruck, der nur geringfügig höher ist als der eingestellte Druck des zum Verbraucher führenden Leitungsnetzes. Mit Vorteil kann der Verbraucher den Behälterinhalt besser nutzen. Er verfügt somit über eine größere Gasreserve, wobei zusätzlich Transportkosten eingespart werden können.

Der Fehlbetrag kann automatisch ermittelt werden. Für den Verbraucher ist daher eine Überwachung der Entleerungsphase, in der Gas sowohl aus dem gefüllten Behälter als auch aus den weitgehend entleerten Behältern entnommen wird, nicht erforderlich.

Wird Gas unter automatisch geregelten Bedingungen von Vor- und Hinterdruck entspannt, so wird der Hinterdruck fortlaufend erfaßt und durch Vergleich dieses Wertes mit einem vorgegebenen Sollwert im Sinne einer Angleichung an den Sollwert beeinflußt.

Bei einer derartigen Regelung kann der Druck des Präferenzstroms nach einem ersten Sollwert und der Druck des Komplementärstroms nach einem zweiten Sollwert geregelt, wobei der erste Sollwert einem höheren Druckniveau entspricht als der zweite Sollwert.

In dieser Variante wird, sobald das Gas nicht mehr in einer den durchschnittlichen Gasbedarf deckenden Menge bereitgestellt werden kann, automatisch dem weitgehend entleerten Behälter vorrangig Gas entnommen. So lange diesem Behälter Gas in einer Menge entnommen werden kann, die ausreicht, einen dem ersten Sollwert entsprechenden Hinterdruck aufrecht zu erhalten, wird den vollen Behältern kein Gas entnommen. Sobald der Hinterdruck, d. h. der Druck, mit dem das Gas in das Leitungsnetz des Verbrauchers eingespeist wird, unter den dem ersten Sollwert entsprechenden Druck sinkt, ist der Druckminderer, in dem das Gas des teilweise entleerten Behälters entspannt wird, ständig voll geöffnet. Sinkt der Hinterdruck weiter und unterschreitet das dem zweiten Sollwert entsprechende Druckniveau, so wird den weiteren Behältern Gas entnommen, entspannt und dem Gas aus dem teilweise entleerten Behälter in einer Menge zugemischt, die ausreicht, einen dem Druckniveau des zweiten Sollwerts entsprechenden Hinterdruck aufrecht zu erhalten. Der gesamte Bedarf wird gedeckt aus der Summe der Teilströme, wobei der Strom aus den weitgehend entleerten Behältern, der Präferenzstrom, langsam gegen 0 geht und der Strom aus den gefüllten Behältern, der Komplementärstrom, den Gesamtbetrag aufbringen muß. Der verbleibende Restdruck des Gases im Behälter nach der nahezu vollständigen Entnahme kann hierbei kleiner sein als das dem ersten Sollwert entsprechende Druckniveau.

Bei der Einstellung der beiden Sollwerte ist es von Bedeutung, den Abstand der jeweiligen Druckniveaus so zu wählen, daß nicht nur die statischen Drucke, sondern auch die bei der Entnahme sich einstellenden dynamischen Drucke der beiden Gasströme stets voneinander verschieden sind. Auf diese Weise wird eine gegenseitige Beeinflussung der als Regelorgane dienenden Druckminderer vermieden.

In Verbraucheranlagen mit einer kontinuierlichen Gasentnahme ohne extreme Verbrauchsspitzen hat sich eine Variante als vorteilhaft erwiesen, bei der der Komplementärstrom dem Präferenzstrom unterhalb eines Behälterdrucks der teilweise entleerten Behälter, bei dem diesen das Gas nicht mehr in der durchschnittlich erforderlichen Menge und/oder dem durchschnittlichen Druck entnommen werden kann, zugemischt wird.

Solange die teilweise entleerten Behälter den durchschnittlich erforderlichen Gasbedarf dekken können, wird das Gas ausschließlich diesen Behältern entnommen. Sobald aber der Gasbedarf nicht mehr gedeckt werden kann, werden die weiteren Behälter so zugeschaltet, daß die teilweise entleerten Behälter vorrangig entleert werden, während die weiteren Behälter nur den Fehlbetrag decken.

Soll dabei eine kontinuierliche Versorgung eines Gasbedarfs gewährleistet sein, ist eine ständige Überwachung des Hinterdrucks erforderlich. Sinkt der Hinterdruck unter einen vorgegebenen Wert, so wird von einer alleinigen Versorgung durch eine Behältergruppe auf die Versorgung durch beide Behältergruppen umgeschaltet. Eine Vorraussetzung für einen konstanten Hinterdruck ist daher eine ständige Überwachung des Druckes in den Behälter, welchen augenblicklich Gas entnommen wird. In den meisten Fällen wird zu diesem Zweck eine automatische Umschaltvorrichtung eingesetzt, die zwar den Einsatz von Personal erspart, die aber sehr teuer ist. Zudem wurde festgestellt, daß trotz automatischer Umschaltvorrichtung Druckabfälle in der Versorgungsleitung nicht vollständig auszuschließen und im Betrieb deutliche Schwankungen des zu regelnden Versorgungsdruckes in Kauf zu nehmen sind, wenn die Gasentnahme in Verbraucheranlagen nicht mit einer im wesentlichen gleichbleibenden sondern in einer stark schwankenden Menge entnommen wird.

Für diesen Fall ist eine alternative Verfahrensweise von Vorteil. Hierbei wird der Komplementärstrom bei kurzfristigem, hohem Gasbedarf oberhalb des Behälterdrucks der teilweise entleerten Behälter, bei dem diesen Gas nicht mehr in der durchschnittlichen erforderlichen Menge und/oder mit dem durchschnittlich erforderlichen Druck entnommen werden kann, dem Präferenzstrom zugemischt.

In dieser Variante werden die teilweise entleerten Behälter nicht mehr bis zu einem Behälterdruck entleert, unterhalb dessen der erforderliche Gasbedarf nicht mehr sicher gedeckt werden kann. Vielmehr werden diese Behälter nur auf einen Druck entleert, der zwischen dem Druck der vollständig gefüllten Behälter und dem Druck liegt, bei dem das Gas nicht mehr in der erforderlichen Menge und/oder mit dem erforderlichen Druck entnommen werden kann. Bereits bei diesem Druck wird von einer Gasversorgung ausschließlich durch die teilweise entleerten Behälter umgeschaltet auf eine Versorgung durch beide Behältergruppen, wobei zunächst die teilweise entleerten Behälter bevorzugt entleert werden, während weiteren Behältern lediglich dann Gas entnommen wird, wenn das von den teilweise entleerten Behältern gelieferte Gas nicht ausreicht. Von diesen Behältern wird in diesem Fall der Präferenzstrom, von den anderen Behältern der den Präferenzstrom ergänzende Komplementärstrom geliefert.

Mit dieser Verfahrensweise sind mehrere Vorteile verbunden:
Da eine Umschaltung auf Gasversorgung aus beiden Behältergruppen nicht bei einem definierten Behälterdruck erfolgen muß, sondern in einem weiten Druckbereich geschehen kann, entfällt die Notwendigkeit einer teueren automatischen Schaltvorrichtung. Grundsätzlich kann zu jeder Zeit, d. h. bei jedem Druckniveau, das innerhalb der oben angegebenen Druckgrenzen liegt, umgeschaltet werden. Ein besonders günstiger Zeitpunkt ist jedoch gegeben, wenn die Behälter, denen der Präferenzstrom entnommen worden ist, bis zum Enddruck entleert und diese Behälter gegen gefüllte Behälter ausgetauscht wurden. In dieser Zeit der Auswechslung wird die Gasversorgung allein von den weiteren Behältern, die bisher nur den Komplementärstrom lieferten, übernommen. Die nun geleerten Behäl- ₜer der ersten Gruppe können abgeschaltet und gefüllte Behälter angeschlossen werden. Unmittelbar nach der Auswechslung der Behälter können die beiden Behältergruppen bereits so geschaltet werden, daß die weiteren Behälter, die nach der Auswechslung teilweise entleert sind, den Präferenzstrom, die neu zugeschalteten Behälter dagegen den Komplementärstrom stellen. Dies führt zu einer Bedienungsvereinfachung und zu einer Reduzierung des Bedienungsaufwandes: Da vor dem Flaschenaustausch auch die Umschaltung vorgenommen wird, ist erfindungsgemäß in der Zeit zwischen zwei Behälterwechseln keine Wartung oder Bedienung erforderlich.

In vorteilhafter Weise sichert die vorgeschlagene Vorrichtung eine kontinuierliche Gasversorgung, wobei insbesondere Druckabfälle in der Versorgungsleitung sicher vermieden werden. Konnte bisher ein plötzlich auftretender Gasverbrauch nicht gedeckt werden, wenn die Gasversorgung nur aus einer Behältergruppe erfolgte, so werden in dieser Variante auch extreme Verbrauchsspitzen bewältigt, d. h. es wird eine gleichbleibende Gasversorgung garantiert. Dazu muß jedoch stets eine Behältergruppe der den Präferenzstrom liefernden Behältergruppe zugeschaltet sein, so daß ihr ein Komplementärstrom in einer den Fehlbetrag des Präferenzstroms ausgleichenden Menge entnommen und diesem zugemischt werden kann. Im Vergleich zu bisherigen Verfahren führt diese Maßnahme zu einer Reduzierung der Schwankungen des zu regelnden Versorgungsdruckes.

Die Verfahrensweise wirkt sich auch vorteilhaft auf die Betriebssicherheit einer entsprechenden Anlage aus. Bei hohen Entnahmegeschwindigkeiten kann neben dampfförmigen auch flüssiges Lösungsmittel in die Entnahmeleitung eintreten. Bei der Verwendung von Dimethylformamid als Lösungsmittel z. B., das mit Elastomeren chemisch reagiert, kann dessen Austritt aus den Flaschen zu einer Zerstörung von Dichtungen, Membranen oder ähnlichen Bauteilen führen. Diese Gefahr besteht insbesondere bei der Entnahme von Gasen aus vollen Flaschen und aus Flaschen, die kurz zuvor mit Lösungsmitteln gefüllt worden waren.

Nach der vorgeschlagenen Verfahrensweise liefern gefüllte Behälter den Komplementärstrom. Da in dieser Phase der Entleerung der Gasgrundbedarf durch den Präferenzstrom gedeckt wird, der Komplementärstrom somit nur Verbrauchsspitzen ausgleichen muß, werden den gefüllten Behältern nur relativ geringe Gasmengen entnommen. Vorteilhafterweise führt dies zu relativ geringen Entnahmegeschwindigkeiten, so daß der Austritt flüssigen Lösungsmittels in die Versorgungsleitung weitgehend vermieden werden kann. Sobald diese Behälter nicht mehr den Komplementärstrom, sondern den Präferenzstrom liefern, sind diese nicht mehr vollständig gefüllt, so daß die Gefahr eines übermäßigen Austritts an flüssigem Lösungsmittel vermieden wird.

Es hat sich beispielsweise bei der Entnahme von Acetylen aus Flaschen als zweckmäßig erwiesen, die den Komplementärstrom liefernden Behälter - das sind zunächst die weiteren Behälter und anschließend, nach dem Austausch die vollen Behälter - so lange zu entleeren, bis der Behälterdruck auf einen Wert x^{k} gesunken ist. Dieser Wert x^{k} liegt bei Integration der Gasmenge des Komplementärstroms über die entsprechende Entnahmezeit

Nicht unter 3 bar, vorzugsweise nicht unter 10 bar.

Dabei ist:
V^{k} der Volumenstrom des Komplementärstroms,
p_{b} der Druck der gefüllten Behälter
x^{k} der Druck, bis zu dem den Behältern der Komplementärstrom entnommen wird, und
pv^{k} der Vordruck des Komplementärstroms

Hierdurch steht nicht nur ausreichend Zeit für eine weitgehende Entleerung der Behälter, denen der Präferenzstrom entnommen wird, zur Verfügung, sondern auch eine ausreichende Gasreserve, um in der Zeit der Auswechslung der zuletzt genannten Behälter die Gasversorgung ausschließlich durch die Behälter, die zuvor den Komplementärstrom liefern, sicher aufrechterhalten zu können. Sobald die Auswechslung der entleerten Behälter erfolgt ist, kann den nun vollen Behältern Gas als Komplementärstrom entnommen werden, während die zuvor den Komplementärstrom liefernden Behälter nun den Präferenzstrom bereitstellen.

Außerdem hat es sich als günstig erwiesen, Behältern Gas als Präferenzstrom zu entnehmen, sobald der Behälterdruck einen bestimmten Wert angenommen hat. Dieser Druck muß bei Integration der Gasmenge des Präferenzstromes über die entsprechende Entnahmezeit mit wenigstens einen Wert von 1,5 bar, vorzugsweise mehr als 10 bar haben. Als Präferenzstrom wird das Gas entnommen, bis der Behälterdruck auf einen Wert y < 3 bar, vorzugsweise y < 1,5 bar gesunken ist. Auf diese Weise können die Behälter ohne Beeinträchtigung der Gasversorgung bis auf die temperaturabhängige Menge an zurückbleibendem Sättigungsgas entleert werden.

Mit Vorteil wird das Erreichen des Enddruckes y und somit der Zeitpunkt, zu dem die entleerten Behälter gegen volle auszutauschen sind, optisch oder akustisch angezeigt.

In einer erfindungsgemäßen Vorrichtung sind Behälter an eine Entnahmeleitung angeschlossen, in der eine Absperrarmatur und ein automatischer Druckregler angeordnet sind, wobei weitere Behälter an eine weitere Entnahmeleitung mit einer Absperrarmatur und einem automatischen Druckregler angeschlossen sind, die in die erste Entnahmeleitung mündet.

Hierbei wäre es jedoch erforderlich, nach der Entleerung eines Behälters die Einstellung der Sollwerte zu ändern. Daher ist in der erfindungsgemäßen Vorrichtung in jeder der beiden Entnahmeleitungen zwischen der Absperrarmatur und dem Druckregler ein Hahn angeordnet, wobei jeweils zwischen der Absperrarmatur und dem Hahn eine Verbindungsleitung mit je einem weiteren Hahn abzweigt und in Strömungsrichtung der Gase vor den Druckreglern in die jeweils andere Entnahmeleitung mündet.

Diese Vorrichtung ermöglicht eine stetige Gasentnahme, wobei die einmal eingestellten Sollwerte nicht geändert werden müssen, da das Gas aus den teilweise entleerten Behältern durch geeignete Schaltung der Hähne über eine der beiden Verbindungsleitungen stets in die Entnahmeleitung eingespeist werden kann, in der der Druck des entspannten Gases nach dem ersten Sollwet geregelt wird.

Spätestens zu einem Zeitpunkt, an dem die Behälter nahezu vollständig entleert sind, wird die zugehörige Entnahmeleitung abgesperrt und gefüllte Behälter angeschlossen. Um ein sicheres und einfaches Umschalten aller Hähne zu bewirken, sind vorteilhafterweise alle Hähne mit einer Umschaltvorrichtung verbunden. Die Umschaltvorrichtung kann auch von einem pneumatisch, hydraulisch oder elektrisch arbeitenden Stellantrieb geschaltet werden. Der Stellantrieb kann hierbei mittels Druckluft in Abhängigkeit der Vordrucke in den Entnahmeleitungen gesteuert werden.

Bei der erfindungsgemäßen Vorrichtung werden Präferenzstrom und Komplementärstrom in Druckreglern mit geeigneten Kennlinien, d. h. geeigneten Vordruck-Hinterdruckkorrelationen mit dem Volumenstrom als Parameter, entspannt. Hierbei wird die Differenz der Sollwerte, nach welchen der Hinterdruck dieser Druckregler geregelt wird, durch die tolerierbare Schwankung des Hinterdruckes, d. h. des Druckes in der Versorgungsleitung, bestimmt. Als besonders geeignet hat sich eine Kombination zweier Druckregler erwiesen, in der der Präferenzstrom in einem Regler mit waagrechten oder steigenden Kennlinien, der Komplementärstromdagegen in einem Regler mit waagrechten oder fallenden Kennlinien entspannt wird (Volumenstrom jeweils konstant). Das bedeutet, daß mit sinkendem Vordruck (Flaschendruck) der Druck des Präferenzstroms nach der Entspannung in einem weiten Druckbereich konstant bleibt oder zunimmt, während der Druck des Komplementärstroms nach der Entspannung mit sinkendem Flaschendruck in einem weiten Bereich konstant bleibt oder abnimmt.

Im folgenden soll ein Ausführungsbeispiel anhand einer schematischen Skizze beschrieben werden. Es zeigt
Fig. 1 ein Schaltbild einer erfindungsgemäßen Vorrichtung,
Fig. 2 ein Kennliniendiagramm, in dem bei konstantem Vordruck die auf die Zeit bezogenen Gasmengen gegen den jeweiligen Hinterdruck aufgetragen sind,
Fig. 3 ein Kennliniendiagramm, in dem bei konstantem Volumenstrom der Vordruck gegen den Hinterdruck eines Gasstromes aufgetragen ist,
Fig. 4 den Verlauf einer Gasentnahme anhand eines Diagramms gemäß Fig. 3,
Fig. 5 eine automatisch geregelte Umschalteinrichtung.

Eine erfindungsgemäße Vorrichtung enthält eine erste Behältergruppe 1 und eine zweite Behältergruppe 2. Beide Gruppen sind an je eine Entnahmeleitung 3, 4 angeschlossen. In diesen Leitungen sind jeweils der Reihe nach ein Druckmeßgerät 15, 16, eine Absperrarmatur 5, 6, ein Hahn 9, 10, eine automatische Schnellschlußeinrichtung 17, 18 sowie ein automatisch geregelter Druckregler 7, 8 angeordnet. In Strömungsrichtung des zu entnehmenden Gases nach den Druckreglern münden die beiden Entnahmeleitungen 3, 4 in eine zum Verbraucher führende Versorgungsleitung 19, in der eine Flammensperre 20 sowie eine weitere Absperrarmatur 21 angeordnet sind. Die beiden Entnahmeleitungen 3,4 sind über zwei Verbindungsleitungen 13, 14, die jeweils zwischen der Absperrarmatur 5 bzw. 6 und dem Hahn 9 bzw. 10 abzweigen und in die jeweils andere Entnahmeleitung 4 bzw. 3 zwischen dem Hahn 10 bzw. 9 und der Schnellschlußeinrichtung 18 bzw. 17 münden, verbunden. In einer Verfahrensweise bei der der Komplementärstrom dem Präferenzstrom unterhalb eines Behälterdruckes der teilweise entleerten Behälter, bei dem diesen das Gas nicht mehr in der durchschnittlich erforderlichen Menge und/ oder dem durchschnittlich erforderlichen Druck entnommen werden kann, zugemischt wird, sollen zunächst die gefüllten Flaschen 1 entleert werden. Dazu sind die Absperrarmatur 5 und die Hähne 11 und 12 geöffnet, während die Absperrarmatur 6 und die Hähne 9 und 10 geschlossen sind. Acetylen strömt über Entnahmeleitung 3, Verbindungsleitung 13 und den Druckregler 8 zum Verbraucher. Aus den Flaschen 1 kann so lange Acetylen entnommen werden, wie der Verbraucher mit einer ausreichenden Menge und mit genügendem Druck versorgt werden kann. Sobald der Druck in der Entnahmeleitung 3 unter einem bestimmten Wert, z. B. 2 bis 3 bar fällt, bei dem Acetylen den Flaschen nicht mehr in der erforderlichen Menge und/oder mit dem erforderlichen Druck entnommen werden kann, wird eine - in diesem Ausführungsbeispiel manuelle - Umschaltvorrichtung 22 betätigt, die die Hähne 9 und 10 öffnet und die Hähne 11 und 12 schließt. Gleichzeitig wird auch die Absperrarmatur 6 geöffnet. Acetylen aus den Flaschen 1 strömt nun über die Entnahmeleitung 3 und den Hahn 9 durch den Druckregler 7. Zusätzlich kann nun auch Acetylen aus den gefüllten Flaschen 2 über die Absperrarmatur 6, den Hahn 10 und durch den Druckregler 8 zum Verbraucher strömen. Dazu muß aber der Druckregler 8 geöffnet sein. Der Druckregler in dem Gas vom hohen Flaschendruck (Vordruck) auf einen konstanten niedrigen Druck (Hinterdruck) entspannt wird, öffnet nur, wenn der Hinterdruck unter einen bestimmten, am Druckregler einstellbaren Wert sinkt. Dieser Wert soll im Ausführungsbeispiel 0,7 bar betragen. Der Druckregler 7 arbeitet analog, er öffnet jedoch bei einem geringfügig höheren Druckniveau, beispielsweise bei 0,8 bar.

So lange der in der Verbraucherleitung herrschende Druck einen höheren Wert als 0,7 bar hat, fließt Acetylen ausschließlich über Druckregler 7 zum Verbraucher, da dieser Druckregler bereits öffnet, wenn der Hinterdruck unter 0,8 bar gesunken ist. Sinkt der Druck in der Verbraucherleitung jedoch unter 0,7 bar, so öffnet auch der Druckregler 8 und ergänzt den Fehlbetrag, der von den Flaschen 1 nicht mehr geliefert werden kann. Acetylen aus den Flaschen 1 fließt somit vorrangig zum Verbraucher. Sinkt der am Manometer 15 ablesbare Druck des den Flaschen 1 entnommenen Acetylens unter einen bestimmten Wert, z. B. 0,9 bar, wird Hahn 5 geschlossen und die leeren Flaschen 1 gegen gefüllte Flaschen ausgetauscht. In dieser Zeit erfolgt die Versorgung des Verbrauchers ausschließlich durch Acetylen aus den Flaschen 2. Ist der Druck der Flaschen 2 auf einen Wert von ca. 2 bis 3 bar gesunken, werden die Hähne 9,10, 11 und 12 erneut mit Hilfe der Umschaltvorrichtung umgeschaltet und die Absperrarmatur 5 geöffnet. Das bedeutet, daß Acetylen aus den teilweise entleerten Flaschen 2 vorrangig über den Druckregler 7 zum Verbraucher fließt, während die nunmehr gefüllten Flaschen 1 nur den Fehlbetrag über Verbindungsleitung 13 und Druckregler 8 ergänzen.

In der zur Deckung von kurzfristigem, hohem Gasbedarf geeigneten Verfahrensweise seien ebenfalls zu Beginn der Entleerung beide Behältergruppen z. B. mit Acetylen unter einem Druck von 15 bar gefüllt. Zunächst soll die Behältergruppe 1 entleert werden. Hierzu sind die Absperrarmatur 5 sowie die Hähne 11 und 12 geöffnet, während die Absperrarmatur 6 und die Hähne 9 und 10 geschlossen sind.

Acetylen strömt aus den Behältern 1 über Leitung 3, Absperrarmatur 5, Leitung 13 mit Hahn 11 und Entnahmeleitung 4 mit Schnellschlußeinrichtung 18 sowie Druckregler 8 zur Versorgungsleitung 19. Bereits zu Beginn der Gasentnahme können, spätestens jedoch wenn der Druck in den Behältern 1 auf einen Wert x^{k} > 1,5 bar, z. B. 5 bar, gesunken ist, müssen über die Umschaltvorrichtung 22 die Hähne 9 und 10 geöffnet und gleichzeitig die Hähne 11 und 12 geschlossen werden. Zusätzlich wird auch Absperrarmatur 6 geöffnet. Das Gas der Behälter strömt nun nach der Absperrarmatur über Hahn 9, Schnellschlußeinrichtung 17 und Druckregler 7 zur Versorgungsleitung 19. Bei stets auftretenden Verbrauchsspitzen ist es jedoch möglich, daß der Gasbedarf kurzfristig nicht von der ersten Behältergruppe gedeckt werden kann. In diesem Fall kann erfindungsgemäß bereits zu diesem Zeitpunkt Gas, das der zweiten Behältergruppe entnommen und entspannt worden ist, in einer den Fehlbetrag ausgleichenden Menge zugemischt werden. Die Zumischung erfolgt über Druckregler 8, der nach einem unter dem Sollwert des Druckreglers 7 liegenden Sollwert geregelt wird. In diesem Ausführungsbeispiel soll dieser Sollwert ebenfalls einem Druckniveau von 0,7 bar entsprechen. Druckregler 8 öffnet somit nur, wenn der Hinterdruck unter 0, 7 bar sinkt. Zu Beginn der Entleerung der Behälter 1 werden den Behältern 2 nur kurzfristig geringe Gasmengen entnommen. Erst im Laufe zunehmender Entleerung der Behälter 1 wird der Gasbedarf zunehmend aus den Behältern 2 gedeckt. Aufgrund der Vorrangschaltung, d. h. der unterschiedlichen Sollwerte der beiden Druckminderer 7 und 8 wird bevorzugt Gas aus den Behältern 1 entnommen (Präferenzstrom) und durch Gas aus den Behältern 2 ergänzt (Komplementärstrom). Sobald der Druck in den Behältern 1 auf den vorgesehenen Enddruck y von z. B. 0,85 bar gesunken ist, wird erneut die Umschaltvorrichtung 22 betätigt und werden die Hähne 9, 10, 11 und 12 über eine Achse geschaltet. Anschließend sind die Hähne 9 und 10 geschlossen und die Hähne 11 und 12 geöffnet. Mittels der Absperrarmatur 5 werden die Behälter 1 vom Versorgungssystem abgeschaltet und gegen gefüllte Behälter ausgetauscht.

In der Zeit nach der Umschaltung und wenigstens während des Behältertausches wird der Gasbedarf aus den Behältern der zweiten Gruppe gedeckt. Das Gas strömt hierzu über Entnahmeleitung 4, Absperrarmatur 6, Leitung 14, Hahn 12, Schnellschlußeinrichtung 17 und Druckregler 7 zur Versorgungsleitung 19. Vorteilhafterweise wird unmittelbar nach dem Anschluß neuer, gefüllter Behälter an die Entnahmeleitung 3 die Absperrarmatur 5 geöffnet. Auf diese Weise wird nun den Behältern 2 der Präferenzstrom, den neu zugeschalteten Behältern der Komplementärstrom entnommen usw.

In den Fig. 2 und 3 sind Kennlinienfelder der Druckregler 7 und 8 dargestellt. In beiden Figuren ist auf der Abszisse der Hinderdruck pₕ aufgetragen. In Fig. 2 sind auf der Ordinate die pro Zeiteinheit den Behältern entnommenen Volumina V^{k} (Komplementärstrom) und V_{P} (Präferenzstrom) aufgetragen. Die dargestellten Linien sind Linien konstanten Vordruckes pᵥ = konstant.

Es bedeuten hierbei:

Die Indizes k und p stehen jeweils für Komplementärstrom bzw. Präferenzstrom.

Wie Fig. 2 zu entnehmen ist, werden erfindungsgemäß Druckregler mit steilen Kennlinien verwendet. Das bedeutet, daß der Hinterdruck bei konstantem Vordruck und abnehmendem Durchfluß V praktisch konstant bleibt.

In Fig. 3 ist auf der Ordinate der Vordruck pᵥ aufgetragen. Die Kennlinien sind Linien konstanten Durchflusses V. Der Maßstab, in dem der Hinterdruck in Fig. 2 und 3 aufgetragen ist, stimmt in beiden Figuren überein. Die drei in der Figur rechts liegenden Linien Vₙ, V₂ und V₁ sind drei Kennlinien des Druckreglers 7, durch den der Präferenzstrom fließt, während die drei im Bereich niedrigen Hinterdrucks (entsprechend dem niedrig eingestellten Sollwert) dargestellten Kennlinien den Druckregler 8 charakterisieren.

Erfindungsgemäß besitzt der Druckregler 7 für den Präferenzstrom (Komplementärstrom 8) derartige Kennlinien, daß der Hinterdruck in einem weiten Druckbereich mit sinkendem Vordruck steigt (fällt).

In Fig. 4 ist schließlich in einem der Fig. 3 entsprechenden Diagramm ein typisches Beispiel für eine ideale Gasentnahme gemäß der zuletzt geschilderten Variante des erfindungsgemäßen Verfahrens dargestellt. Die Bezeichnung »ideal« bedeutet, daß auf die Darstellung charakteristischer Druckschwankungen verzichtet wurde. Hierbei wird von einer Situation ausgegangen, in der Behältergruppe 1 der Präferenzstrom, Behältergruppe 2 der Komplementärstrom entnommen wird. Der Druck in den Behältern 1 soll nicht mehr der volle Behälterdruck sein, d. h. Vordruck pᵥ< p_{b}. Das Gas soll in einer der Nennleistung entsprechenden Menge Vₙ entnommen werden. Diese Ausgangssituation entspricht Punkt a. Im Verlauf der Gasentnahme sinkt der Behälterdruck und somit der Vordruck gemäß Kennlinie Vₙ. Aufgrund des Kennlinienverlaufs nimmt der Hinterdruck pₕ zunächst etwas zu um nach Erreichen eines flachen Maximums abzusinken. Bei Punkt b ist der Hinterdruck auf einen Wert pₗ gesunken, der dem Sollwert des Druckreglers 8 für den Komplementärstrom entspricht. Von diesem Zeitpunkt an wird der Präferenzstrom durch Gas aus den Behältern 2, d. h. durch den Komplementärstrom ergänzt. Die Menge des Präferenzstromes nimmt nunmehr stetig ab. Der Durchfluß sinkt von Vₙ über V₂ bis praktisch auf V₁ (Punkte c und d). Dabei werden die Behälter der ersten Gruppe bis auf einen Enddruck y geleert. In der gleichen Zeit wächst die pro Zeiteinheit den Behältern entnommene Komplementärstrommenge beginnend von V₁ (Punkt e) über V₂ bis auf Vₙ (Punkt f). Zu diesem Zeitpunkt werden die Hähne 9 bis 12 umgeschaltet und die Behälter gegen gefüllte Behälter ausgetauscht, nach dem die Absperrarmatur 5 geschlossen worden ist. Vom Zeitpunkt des Umschaltens an fließt das Gas aus den Behältern 2 über den Druckregler 7. Entsprechend dem bei Punkt f vorliegenden Druck p₂ ändert sich beim Umschalten der Hinterdruck p_{f} zu pₐ. in gleicher Weise werden nun die Behälter 2 geleert und gegen gefüllte Behälter ausgetauscht.

Von dieser idealen Gasentnahme weicht die praktische Entleerung der Behälter insofern ab, als der Hinterdruck je nach Gasbedarf stets Schwankungen unterworfen ist. So lange diese Abweichungen nicht größer sind, als die Differenz der Sollwerte, wird der Gasbedarf ausschließlich vom Präferenzstrom gedeckt. Sinkt der Hinterdruck jedoch wegen eines kurzfristig hohen Gasbedarfs unter den Sollwert des Druckreglers für den Komplementärstrom, so wird eine gewisse Komplementärstrommenge auch dann dem Präferenzstrom zugemischt, wenn die den Präferenzstrom liefernden Behälter noch fast gefüllt sind.

In Fig. ist eine pneumatisch betätigte Umschalteinrichtung dargestellt, in der ein Stellmotor 28 ein vier/zwei-Wege-Ventil 24 umschaltet, wenn der Druck der in der Entnahmeleitung für die weitgehend entleerten Flaschen unter einen bestimmten Druck, beispielsweise 2 bis 3 bar abgefallen ist. Über Leitungen 25 und 26 wird die Druckluft auf eine der beiden Seiten eines Pneumatikzylinders 23 geleitet, über den die Umschaltvorrichtung 22 betätigt wird.

Ist der Druck in der Entnahmeleitung für die weitgehend entleerten Flaschen auf einen Wert gesunken, der einen Austausch dieser Flaschen gegen gefüllte Flaschen erfordert, kann dieser Zustand über eine akustische oder optische Warnanlage 27 angezeigt werden.

## Patentansprüche

Vorrichtung zum Entleeren von Behältern, in denen Gas unter Druck gespeichert ist, mit zwei Behältergruppen (1, 2), die an jeweils eine Entnahmeleitung (3, 4) angeschlossen sind, mit einem ersten, einen Präferenzstrom regelnden Druckregler (7) und einem zweiten, einen Komplementärstrom regelnden Druckregler (8) sowie einer Umschaltvorrichtung (9-12, 22, 23), über die eine Behältergruppe wahlweise an den ersten oder zweiten Druckregler und die andere Behältergruppe an den jeweils anderen Druckregler anschließbar ist, dadurch gekennzeichnet, daß die Scharen der Volumenstromkennlinien (Linien konstanten Durchflusses V zwischen einem der Nennleistung des Druckreglers entsprechenden Volumenstrom V_{N} und einem minimalen Volumenstrom Vᵢ) der beiden Druckregler (7, 8) in einem Diagramm, bei dem der Vordruck (pᵥ) auf der Ordinate über dem Hinterdruck (pₕ) auf der Abszisse aufgetragen ist, derartig verlaufen, daß ausgehend von einem maximalen Vordruck (Ps):
a) der Hinterdruck (pₕ) des den Präferenzstrom regelnden Druckreglers (7) mit sinkendem Vordruck (pᵥ) zunächst in einem weiten Druckbereich
- entweder leicht ansteigt, um nach Erreichen eines Maximums immer stärker abzusinken,
- oder konstant bleibt, um dann immer stärker abzufallen,
bis die Steigung der Kennlinien (VP) gegenüber der Abszisse nur noch gering ist, und
b) der Hinterdruck (pₕ) des den Komplementärstrom regelnden Druckreglers (8) mit sinkendem Vordruck (pᵥ) zunächst in einem weiten Druckbereich entweder konstant bleibt oder leicht abfällt, um dann immer stärker abzufallen, bis die Steigung der Kennlinien (V^{K}) gegenüber der Abszisse ebenfalls nur noch gering ist.

## Claims

Apparatus for emptying containers in which gas is stored under pressure, comprising two groups of container (1, 2) which are connected to a respective withdrawal line (3, 4), a first pressure regulator (7), which regulates a preferential flow and a second pressure regulator (8), which regulates a complementary flow, and a changeover device (9-12, 22, 23) by means of which one container group can be alternatively connected to the first or the second pressure regulator and the other container group to the respective other pressure regulator, characterised in that the families of the volume flow characteristic curves (lines of constant flow V between a volume flow V_{N}, which corresponds to the nominal capacity of the pressure regulator, and a minimum volume flow Vi) of the two pressure regulators (7, 8), follow a course in a diagram, in which the fore-pressure (pᵥ) is plotted as the ordinate against the after-pressure (pₕ) as the abscissa, in such a way that, commencing from a maximum preliminary pressure (pe):
a) in a wide pressure range, with decreasing fore-pressure (pᵥ), the after-pressure (pₕ) of the pressure regulator (7), which regulates the preferential flow,
- first, either slighthly rises to fall more and more strongly after a maximum has been reached,
- or remains constant to fall subsequently more and more strongly,
until the slope of the characteristic curves (VP) with respect to the abscissa is only negligible; and
b) in a wide pressure range with decreasing fore-pressure (pᵥ), the after -pressure (pₕ) of the pressure regulator (8), which regulates the complementary flow, first either remains constant or falls slightly, to fall subsequently more and more strongly until the slope of the characteristic curves (V^{K}) with respect to the abscissa is equally only negligible.

## Revendications

Dispositiv pour vider des récipients dans lesquels est emmagasiné du gas sous pression, comportant deux groupes de récipients (1, 2) qui sont reliés respectivement à un conduit de décharge (3, 4), un premier régulateur de pression (7) réglant un courant préférentiel, un deuxième régulateur de pression (8) réglant un courant complémentaire ainsi qu'un dispositif inverseur (9-12, 22, 23) par l'intermédiaire duquel un groupe de récipients peut être relié sélectivement au premier ou au second régulateur de pression, et l'autre groupe de récipients respectivement à l'autre régulateur de pression, caractérisé en ce que les familles de courbes caractéristiques d'écoulement volumique (courbes de débit constant V entre un écoulement volumique V_{N} correspondant à la capacité nominale du régulateur de pression et un écoulement volumique minimal Vᵢ) des deux régulateurs de pression (7, 8) sont tracées dans un diagramme, où la pression avant détente (pᵥ) est représentée en ordonnées en fonction de la pression après détente (pₕ) en abscisses, de manière que, à partir d'une pression avant détente maximale (p_{B}):
a) la pression après détente (Pₕ) du régulateur de pression (7) réglant le courant préférentiel varie lors d'une décroissance de la pression avant détente (pᵥ) initialement dans un large domaine de pressions,
- soit en croisssant légèrement pour décroître toujours plus fortement après atteinte d'un maximum,
- soit en restant constante pour décroître ensuite toujours plus fortement jusqu'à ce que la pente des courbes caractéristiques (vP) par rapport aux abscisses soit seulement encore faible,
b) la pression après détente (pₕ) du régulateur de pression (8) réglant le courant complémentaire se comporte, lors d'une décroissance de la pression avant détente (pᵥ) initialement en restant constante dans une large plage de pression ou bien en décroissant légèrement pour décroître ensuite toujours plus fortement jusqu'à ce que la pente des courbes caractéristiques (v^{K}) par rapport aux abscisses soit également seulement encore faible.
